# EUROPÄISCHE PATENTSCHRIFT

(11) **EP 2 517 323 B1**
(45) Veröffentlichungstag und Bekanntmachung des Hinweises auf die Patenterteilung: **18.02.2015**
(21) Anmeldenummer: 10798461.9
(22) Anmeldetag: 03.12.2010
(51) Int. Cl.: H01T 13/54, H01T 21/06

(54) **ZÜNDKERZE MIT EINER ÖFFNUNG ZUM EINSTELLEN**
SPARK PLUG WITH A THROUGH-HOLE FOR ADJUSTMENT
BOUGIE D'ALLUMAGE MUNIE D'UN TROU POUR LE RÉGLAGE

(30) Priorität: 23.12.2009 AT 20262009
(43) Veröffentlichungstag der Anmeldung: 31.10.2012
(73) Patentinhaber: GE Jenbacher GmbH & Co OHG, 6200 Jenbach (AT)
(72) Erfinder: FUCHS, Jochen, A-6112 Wattens (AT); KRAUS, Markus, A-6200 Wiesing (AT)
(74) Vertreter: Gangl, Markus
(86) Internationale Anmeldenummer: PCT/AT2010/000465
(87) Internationale Veröffentlichungsnummer: WO 2011/075754

(56) Entgegenhaltungen:
- EP-A2- 1 517 416
- JP-A- 55 101 719
- US-A- 5 022 881

## Beschreibung

Die Erfindung betrifft eine Zündkerze mit einer Mittelelektrode und einer Massenelektrode, wobei die Mittelelektrode zur Massenelektrode so angeordnet ist, dass sich die Funkenstrecke zwischen Massenelektrode und Mittelelektrode erstreckt, wobei die Funkenstrecke von einer Wandung umgeben ist. Weiters betrifft die Erfindung ein Verfahren zum Einstellen des Abstands von Mittelelektrode zu Massenelektrode einer solchen Zündkerze.

Zündkerzen führen Zündstrom in den Brennraum einer Brennkraftmaschine und entzünden dort durch einen zwischen den Elektroden überschlagenden Zündfunken (in der so genannten Funkenstrecke) das Kraftstoff-Luft-Gemisch. In Gasmotoren mit hohen Leistungen und großen Brennräumen treten hohe Temperaturen auf. Bei Gasmotoren geht man vermehrt dazu über, eine Vorkammer vorzusehen. Die Vorkammer ist im Vergleich zum eigentlichen Brennraum deutlich kleiner ausgebildet und wird vom Brennraum durch eine Wandung abgetrennt, wobei kleinere Übertrittsöffnungen vorgesehen sind, die einen Fluidaustausch zwischen Brennraum und Vorkammer ermöglichen. Die eigentliche Zündung mit der Zündkerze erfolgt in der Vorkammer, wobei dort ein verhältnismäßig fettes Kraftstoff-Luft-Gemisch mit der Zündkerze gezündet wird, wobei die dabei entstehenden Zündfackeln über die Übertrittsöffnungen in den eigentlichen Brennraum übertreten und dort ein verhältnismäßig mageres Kraftstoff-Luft-Gemisch entzünden.

Um Massenelektrode und Mittelelektrode vor den hohen Temperaturen zu schützen, kann man eine Wandung vorsehen, die gut Wärme leitend ist. Außerdem kann man die Elektroden näher an den Isolatorkörper der Zündkerze heranführen, um einen rascheren Wärmefluss in das Zündkerzengehäuse zu gewährleisten. Dies bedeutet allerdings, dass die Elektroden von außen erschwert zugänglich sind. Beim Stand der Technik war es daher erforderlich, nach einer gewissen Betriebszeit die Zündspannung zu erhöhen, um den durch Elektroerosion größer werdenden Abstand zwischen Mittelelektrode und Massenelektrode auszugleichen. Eine alternative Variante sieht vor, dass die Funkenstrecke nicht parallel zur Längsachse der Zündkerze sondern senkrecht dazu angeordnet wird, um zumindest von der Stirnseite der Zündkerze Zugang zur Funkenstrecke zu erhalten. Der Nachteil dieser Vorgehensweise liegt allerdings darin, dass bei solchen Zündkerzen mehrere Massenelektroden erforderlich sind, da der Zündfunke ansonsten asymmetrisch verläuft, und dass die zur Längsachse der Zündkerze parallele Funkenstrecke unerwünscht ist.

Eine Zündkerze, gemäß Oberbegriff des Anspruchs 1 ist aus EP 1 517 416 A2 bekannt.

Aufgabe der vorliegenden Erfindung ist es daher, bei einer Zündkerze der eingangs genannten Art die Möglichkeit der Einstellung des Abstands zwischen Mittelelektrode und Massenelektrode zu verbessern.

Diese Aufgabe wird durch eine Zündkerze, gemäß Anspruch 1 gelöst.

Die Grundidee besteht also darin, die Funkenstrecke z.B. entlang der oder parallel zur Längsachse der Zündkerze zu belassen und von der Seite der Zündkerze zugänglich zu machen. Dabei wird bewusst in Kauf genommen, dass die die Massenelektrode und Mittelelektrode umgebende Wandung durch die Ausnehmung oder Öffnung geschwächt wird. Bevorzugt erstreckt sich dann die Funkenstrecke entlang der oder parallel zur Längsachse der Zündkerze. Die Funkenstrecke ist jene Strecke zwischen Massenelektrode und Mittelelektrode, in der der Funke überspringt. Das Merkmal, dass die Wandung die Funkenstrecke umgibt, ist dabei so zu verstehen, dass die Funkenstrecke in radialer Richtung entweder vollständig von der Wandung umgeben ist oder dort, wo keine Wandung ist, vom Körper oder Gehäuse der Zündkerze umgeben ist.

Die Schwächung der Wandung fällt weniger ins Gewicht, wenn ein Befestigungsabschnitt zum Befestigen der Zündkerze in einem Brennraumgehäuse einer Brennkraftmaschine vorgesehen ist, wobei die Ausnehmung oder Öffnung im Einbauzustand der Zündkerze im Brennraumgehäuse vollständig vom Brennraumgehäuse abgedeckt wird.

Im einfachsten Fall kann vorgesehen sein, dass der Befestigungsabschnitt ein Außengewinde umfasst und dass die Wandung zumindest bereichsweise das Außengewinde trägt.

Gemäß der Erfindung ist die Öffnung im Bereich des Außengewindes angeordnet.

Eine vorteilhafte Ausführung der Erfindung sieht vor, dass die Massenelektrode mit der Wandung über einen Steg befestigt ist. Vorteilhafterweise ist dabei vorgesehen, dass sich der Steg im Wesentlichen senkrecht zur Längsachse der Zündkerze erstreckt.

Um die Zugänglichkeit zur Funkenstrecke besonders gut zu ermöglichen und die Hebelverhältnisse für die nachfolgende Einstellung optimal zu gestalten, kann vorgesehen sein, dass die Öffnung an der gegenüberliegenden Seite der Befestigungsstelle des Stegs an der Wandung in der Wandung angeordnet ist.

Wandung, Steg und Massenelektrode können dauerhaft miteinander verbunden sein, beispielsweise verschweißt oder einstückig gefertigt ausgebildet oder sonst dauerhaft miteinander verbunden sein.

Weiters kann vorgesehen sein, dass die Wandung im Bereich der Öffnung einen Querschnitt aufweist, der im Wesentlichen kreisringförmig ausgebildet ist, wobei sich die Ausnehmung oder Öffnung über einen Bereich von 3 bis 10%, vorzugsweise 5 bis 7% entlang des Außenumfangs des Kreises erstreckt. Auf diese Weise wird die Wandung nur minimal geschwächt. Gegebenenfalls können nicht nur eine sondern mehrere Öffnungen vorgesehen sein. Die Form der wenigstens einen Öffnung ist im einfachsten Fall an die Abstandslehre angepasst. Sie kann z.B. kreisförmig, quadratisch, rechteckig oder polygonförmig ausgebildet sein.

Außerdem kann vorgesehen sein, dass die Längserstreckung der Öffnung entlang der Funkenstrecke zwischen dem einfachen und doppelten Abstand zwischen Mittelelektrode und Massenelektrode beträgt.

Die eingangs erwähnte vorteilhafte Ausgestaltung mit Vorkammerzündung wird häufig dadurch erreicht, dass die Vorkammer in den Brennraum als gesondertes Bauteil eingebracht wird. Im gegenständlichen Fall würde es sich allerdings anbieten, die Vorkammer direkt an der Zündkerze zu gestalten. Daher kann vorgesehen sein, dass stirnseitig eine vorzugsweise kuppelförmige Abdeckung vorgesehen ist, welche die Massenelektrode und Mittelelektrode im Einbauzustand vom Brennraum der Brennkraftmaschine abtrennt, wobei Übertrittöffnungen in der Abdeckung vorgesehen sind. Eine solche Ausgestaltung hätte außerdem den Vorteil, dass keine Umbaumaßnahmen der Brennkraftmaschine erforderlich wären, um von einer "normalen" Brennraumzündung auf eine Vorkammerzündung umzustellen.

In einem weiteren Aspekt betrifft die Erfindung ein Verfahren zum Einstellen des Abstands zwischen einer Mittelelektrode und einer Massenelektrode bei einer Zündkerze der vorgenannten Art. Das Verfahren zeichnet sich dadurch aus, dass über die Öffnung eine Abstandslehre mit einer Dicke, die dem gewünschten Abstand von Massenelektrode zu Mittelelektrode entspricht, eingeführt wird und die Massenelektrode zur Mittelelektrode gedrückt wird, bis der Abstand von Mittelelektrode zu Massenelektrode der Dicke der Abstandslehre entspricht.

Weitere Vorteile und Details der Erfindung werden an Hand der nachfolgenden Figuren und Figurenbeschreibungen erläutert.

Es zeigen:
Fig. 1a bis 1d vier Ansichten einer Ausführungsvariante einer erfindungsgemäßen Zündkerze;
Fig. 2a bis 2d vier Ansichten einer Ausführungsvariante einer bekannten Zündkerze mit einer Ausnehmung
Fig. 3a bis 3d vier Ansichten einer Ausführungsvariante einer bekannten Zündkerze, mit einer Ausnehmung und einer Abdeckung.

In der Fig. 1 a ist eine Seitenansicht einer Zündkerze 1 gemäß der Erfindung gezeigt. Die Fig. 1b zeigt eine Schrägansicht der Zündkerze 1, die Fig. 1c eine Sicht auf die Stirnseite der Zündkerze 1 und die Fig. 1 d einen Querschnitt entlang der Ebene E-E der Ansicht der Fig. 1a. Die Zündkerze 1 wird anhand der vier Ansichten erläutert. Die Zündkerze 1 umfasst einen Isolatorkörper 12, der in der Regel aus Keramik ausgebildet ist. An der Oberseite befindet sich ein Anschlussstück 10, das elektrisch leitend ausgebildet ist und mit einer Zündspule oder dergleichen verbunden wird. Das Anschlussstück 10 liefert die Spannung an die Mittelelektrode 2, die im Inneren des Keramikkörpers bis zur Stirnseite verläuft, wo die Mittelelektrode 2 aus dem Isolatorkörper 12 herausragt. Die Zündkerze 1 weist weiters einen Einschraubansatz 14 auf, in der Regel in der Form eines Sechskants zum Einschrauben der Zündkerze 1 in das Brennraumgehäuse (schematisch mit 36 dargestellt) einer Brennkraftmaschine (nicht gezeigt). Weiters ist ein Gewinde 18 vorgesehen, mit welchem die Zündkerze 1 mit dem Brennraumgehäuse 36 dauerhaft verbindbar ist. Das Gewinde 18 ist auf der Wandung 16 angeordnet, die die Massenelektrode 4 und die Mittelelektrode 2 so umgibt, dass die Funkenstrecke s von dieser Wandung 16 umgeben ist. Von der Wandung 16 reicht ein Steg 24 zur Mitte der Zündkerze 1, wo die eigentliche Massenelektrode 4 als Gegenelektrode zur Mittelelektrode 2 gebildet wird. Erkennbar ist, dass die Funkenstrecke s zwischen Massenelektrode 4 und Mittelelektrode 2 so gebildet ist, dass sie entlang der Längsachse a der Zündkerze 1 verläuft.

Erfindungsgemäß ist nunmehr eine Öffnung 20 vorgesehen, durch die eine Abstandslehre 32 einführbar ist. Auf beiden Seiten der Wandung 16 ist jeweils eine Öffnung 20, die Außerdem so angeordnet ist, dass die Abstandslehre von jeder Seite einführbar ist und gegebenenfalls komplett durchschiebbar ist. Indem Druck auf die Massenelektrode 4 ausgeübt wird, kann der Abstand zur Mittelelektrode verringert werden, indem der Steg 24 etwas nachgibt, solange bis die Dicke der Abstandslehre 32 erreicht ist und der gewünschte Elektrodenabstand s eingestellt ist. Wie dem Ausführungsbeispiel zu entnehmen ist, ist die Wandung 16 im Bereich der Öffnung 20 etwa kreisförmig ausgebildet. Die Öffnung 20 ist auf der dem Befestigungsbereich 25 des Stegs 24 gegenüberliegenden Seite angeordnet. Bezogen auf den Umfang der Wandung 16 macht die Breite b der Öffnung 20 etwa 6% aus. Hinsichtlich der Dicke, das heißt der Längserstreckung k entlang der Längsachse a der Zündkerze 1 ist die Öffnung geringfügig dicker als der Elektrodenabstand s, damit die Abstandslehre 32 gut einführbar ist.

In den Figuren 2a bis 2d ist eine bekannte Zündkerze mit einer Ausnehmung beschrieben, die im Wesentlichen dem Ausführungsbeispiel der Figuren 1a bis 1d entspricht. Es kann diesbezüglich also auf die Figurenbeschreibung zu den Figuren 1a bis 1d verwiesen werden. Fig. 2a zeigt eine Seitenansicht, Fig. 2b eine Schrägansicht, Fig. 2c eine Sicht auf die Stirnseite und Fig. 2d eine Schnittdarstellung entlang der Ebene E-E der Fig. 2a. Im Unterschied zum Ausführungsbeispiel der Figuren 1a bis 1d ist nunmehr eine Ausnehmung 22 an Stelle einer Öffnung 20 vorgesehen. Die Öffnung 20 ermöglicht ebenfalls den Zugang der Abstandslehre 32. Die Breite b der Ausnehmung 22 entspricht der Breite b der Öffnung 20 der Figuren 1a bis 1d, die Längserstreckung k' beträgt etwa dreimal die Dicke des Elektrodenabstands s.

Die Figuren 3a bis 3d zeigen eine bekannte Zündkerze 1 mit einer Ausnehmung (22) und einer Abdeckung (30) in Anlehnung an die Figuren 1a bis 1d, sowie 2a bis 2d. Es kann ebenfalls auf die vorangegangene Figurenbeschreibung verwiesen werden. Fig. 3a zeigt dabei eine Seitenansicht, Fig. 3b eine Schrägansicht, Fig. 3c eine Ansicht auf die Stirnseite und Fig. 3d eine Schnittdarstellung entlang der Ebene E-E der Fig. 3a. Im Unterschied zum Ausführungsbeispiel der Figuren 2a bis 2d ist nunmehr zusätzlich eine Abdeckung 30 vorgesehen, die die Zündkerze 1 stirnseitig, das heißt am elektrodenseitigen Ende begrenzt. Die eigentliche Wandung 16 weist dabei eine Ausnehmung 22 auf, die bis ans Ende des Gewindes 18 reicht. Daran schließt eine halbkugelförmige Kuppe an, die die Abdeckung 30 bildet. Auf der Abdeckung 30 sind Überstömbohrungen 34 angeordnet, die den Fluidaustausch zwischen dem eingeschlossenen Raum in der Zündkerze 1 und dem eigentlichen Brennraum bilden.

Wie aus allen Figuren ersichtlich ist, wird die Öffnung 20 bzw. Ausnehmung 22 im Einbauzustand durch die Wandung des Brennraumgehäuses abgedeckt, da die Zündkerze über den gesamten Gewindeabschnitt 18 eingebaut ist. In der Figur 1 ist das Brennraumgehäuse diesbezüglich schematisch mit 36 angedeutet.

Wie aus den Figuren außerdem ersichtlich ist, weisen die Zündkerzen eine Wandung 16 auf, die im Inneren konisch zur Mitte der Zündkerze 1 zusammenlaufen. Der Raum zwischen Massenelektrode 24 hin zum Isolatorkörper 12 ist daher kegelstumpfförmig ausgebildet. Auf diese Art kann noch besser Wärme von den beiden Elektroden 2, 4 abgeführt werden.

## Patentansprüche

1. Zündkerze (1) mit einer Mittelelektrode (2) und einer Massenelektrode (4), wobei die Mittelelektrode (2) zur Massenelektrode (4) so angeordnet ist, dass sich die Funkenstrecke (s) zwischen Massenelektrode (4) und Mittelelektrode (2) erstreckt, wobei die Funkenstrecke (s) von einer Wandung (16) umgeben ist, die zur Ausbildung eines Befestigungsabschnitts zum Befestigen der Zündkerze in einem Brennraumgehäuse (36) einer Brennkraftmaschine zumindest bereichsweise ein Außengewinde (18) trägt, wobei die Wandung (16) eine Öffnung (20) aufweist, die im Bereich des Außengewindes (18) angeordnet und derart ausgebildet ist, dass eine Abstandslehre (32) durch die genannte eine Öffnung (20) hindurch, zwischen Mittelelektrode (2) und Massenelektrode (4) einführbar ist, **dadurch gekennzeichnet, dass** die Öffnung (20) allseitig vom Außengewinde (18) umgeben ist.

2. Zündkerze nach Anspruch 1, **dadurch gekennzeichnet, dass** die Massenelektrode (4) mit der Wandung (16) über einen Steg (24) verbunden ist.

3. Zündkerze nach Anspruch 2, **dadurch gekennzeichnet, dass** sich der Steg (24) im Wesentlichen senkrecht zur Längsachse (a) der Zündkerze (1) erstreckt.

4. Zündkerze nach Anspruch 3, **dadurch gekennzeichnet, dass** die Öffnung (20) an der der Befestigungsstelle (25) des Stegs (24) an der Wandung (16) gegenüber liegenden Seite in der Wandung (16) angeordnet ist.

5. Zündkerze nach einem der Ansprüche 2 bis 4, **dadurch gekennzeichnet, dass** Wandung (16), Steg (24) und Massenelektrode (4) einstückig ausgebildet sind.

6. Zündkerze nach einem der Ansprüche 1 bis 5, **dadurch gekennzeichnet, dass** die Wandung (16) im Bereich der Öffnung (20) einen Querschnitt aufweist, der im Wesentlichen kreisringförmig ausgebildet ist, wobei sich die Öffnung (20) über einen Bereich (b) von 3 bis 10%, vorzugsweise 5 bis 7% entlang des Außenumfangs des Kreises erstreckt.

7. Zündkerze nach einem der Ansprüche 1 bis 6, **dadurch gekennzeichnet dass**
die Längserstreckung (k) der Öffnung (20) entlang der Funkenstrecke (9) zwischen dem einfachen und doppelten Abstand zwischen Mittelelektrode (2) und Massenelektrode (4) beträgt.

8. Zündkerze nach einem der Ansprüche 1 bis 7, **dadurch gekennzeichnet, dass** stirnseitig eine, vorzugsweise kuppelförmige, Abdeckung (30) vorgesehen ist, welche die Massenelektrode (4) und Mittelelektrode (2) im Einbauzustand vom Brennraum der Brennkraftmaschine abtrennt, wobei Übertrittsöffnungen in der Abdeckung (34) vorgesehen sind.

9. Verfahren zum Einstellen des Abstands zwischen einer Mittelelektrode (2) und einer Massenelektrode (4) einer Zündkerze (1) nach einem der Ansprüche 1 bis 8, **dadurch gekennzeichnet, dass** über die Öffnung (20) eine Abstandslehre (32) mit einer Dicke, die dem gewünschten Abstand entspricht, eingeführt wird und die Massenelektrode (4) zur Mittelelektrode (2) gedrückt wird, bis der Abstand von Mittelelektrode (2) zu Massenelektrode (4) der Dicke der Abstandslehre (32) entspricht.

## Claims

1. A spark plug (1) comprising a center electrode (2) and a ground electrode (4), wherein the center electrode (2) is so arranged relative to the ground electrode (4) that the spark gap (s) extends between the ground electrode (4) and the center electrode (2), wherein the spark gap (s) is surrounded by a wall (16) which to form a fastening portion for fastening the spark plug in a combustion chamber housing (36) of an internal combustion engine at least region-wise carries a male thread (18), wherein the wall (16) has an opening (20) which is arranged in the region of the male thread (18) and is so designed that a feeler gauge (32) can be inserted through said opening (20), between the center electrode (2) and the ground electrode (4) **characterized in that** the opening (20) is surrounded on all sides by the male thread (18).

2. A spark plug as set forth in claim 1 **characterized in that** the ground electrode (4) is connected to the wall (16) by way of a leg (24).

3. A spark plug as set forth in claim 2 **characterized in that** the leg (24) extends substantially perpendicularly to the longitudinal axis (a) of the spark plug (1).

4. A spark plug as set forth in claim 3 **characterized in that** the opening (20) is arranged in the wall (16) at the side in opposite relationship to the fastening location (25) of the leg (24) to the wall (16).

5. A spark plug as set forth in one of claims 2 through 4 **characterized in that** the wall (16), leg (24) and ground electrode (4) are in one piece.

6. A spark plug as set forth in one of claims 1 through 5 **characterized in that** in the region of the opening (20) the wall (16) is of a cross-section which is substantially in the shape of a circular ring, wherein the opening (20) extends over a region (b) of between 3 and 10%, preferably between 5 and 7%, along the outside periphery of the circle.

7. A spark plug as set forth in one of claims 1 through 6 **characterized in that** the longitudinal extent (k) of the opening (20) along the spark gap (9) is between one and two times the spacing between the center electrode (2) and the ground electrode (4).

8. A spark plug as set forth in one of claims 1 through 7 **characterized in that** at the end there is provided a preferably dome-shaped cover (30) which in the installed condition separates the ground electrode (4) and the center electrode (2) from the combustion chamber of the internal combustion engine, wherein there are provided transfer openings (34) in the cover (30).

9. A method of adjusting the spacing between a center electrode (2) and a ground electrode (4) of a spark plug (1) as set forth in one of claims 1 through 8 **characterized in that** a feeler gauge (32) of a thickness which corresponds to the desired spacing is inserted by way of the opening (20) and the ground electrode (4) is pressed relative to the center electrode (2) until the spacing of the center electrode (2) relative to the ground electrode (4) corresponds to the thickness of the feeler gauge (32).

## Revendications

1. Bougie d'allumage (1) comportant une électrode centrale (2) et une électrode de masse (4), l'électrode centrale (2) étant disposée par rapport à l'électrode de masse (4) de telle sorte que la distance de décharge (s) s'étend entre l'électrode de masse (4) et l'électrode centrale (2), la distance de décharge (s) étant entourée par une paroi (16) qui, pour former une partie de fixation permettant de fixer la bougie d'allumage dans un carter de chambre de combustion (36) d'un moteur à combustion interne, porte au moins par zones un filetage extérieur (18), la paroi (16) comportant une ouverture (20) qui est disposée dans la zone du filetage extérieur (18) et qui est réalisée de telle sorte qu'une jauge d'écartement (32) peut être introduite à travers ladite ouverture (20) entre l'électrode centrale (2) et l'électrode de masse (4), **caractérisée en ce que** l'ouverture (20) est entourée de toutes parts par le filetage extérieur (18).

2. Bougie d'allumage selon la revendication 1, **caractérisée en ce que** l'électrode de masse (4) est reliée à la paroi (16) par l'intermédiaire d'une barrette (24).

3. Bougie d'allumage selon la revendication 2, **caractérisée en ce que** la barrette (24) s'étend sensiblement perpendiculairement à l'axe longitudinal (a) de la bougie d'allumage (1).

4. Bougie d'allumage selon la revendication 3, **caractérisée en ce que** l'ouverture (20) est agencée dans la paroi (16) sur le côté situé en face du lieu de fixation (25) de la barrette (24) contre la paroi (16).

5. Bougie d'allumage selon l'une quelconque des revendications 2 à 4, **caractérisée en ce que** la paroi (16), la barrette (24) et l'électrode de masse (4) sont réalisées d'un seul tenant.

6. Bougie d'allumage selon l'une quelconque des revendications 1 à 5, **caractérisée en ce que** dans la zone de l'ouverture (20), la paroi (16) comporte une section transversale sensiblement circulaire, l'ouverture (20) s'étendant sur une zone (b) de 3 à 10 %, de préférence de 5 à 7 % le long du pourtour extérieur du cercle.

7. Bougie d'allumage selon l'une quelconque des revendications 1 à 6, **caractérisée en ce que** la dimension longitudinale (k) de l'ouverture (20) le long de la distance de décharge (9) mesure entre la distance simple et la distance double entre l'électrode centrale (2) et l'électrode de masse (4).

8. Bougie d'allumage selon l'une quelconque des revendications 1 à 7, **caractérisée en ce que** du côté frontal est prévu un couvercle (30), de préférence en forme de dôme, qui, dans la position montée, sépare l'électrode de masse (4) et l'électrode centrale (2) de la chambre de combustion du moteur à combustion interne, des orifices de passage étant prévus dans le couvercle (34).

9. Procédé pour le réglage de la distance entre une électrode centrale (2) et une électrode de masse (4) d'une bougie d'allumage (1) selon l'une quelconque des revendications 1 à 8, **caractérisé en ce qu'**une jauge d'écartement (32), ayant une épaisseur correspondant à la distance souhaitée, est introduite par l'intermédiaire de l'ouverture (20), et l'électrode de masse (4) est poussée vers l'électrode centrale (2) jusqu'à ce que la distance entre l'électrode centrale (2) et l'électrode de masse (4) corresponde à l'épaisseur de la jauge d'écartement (32).
